# EUROPÄISCHE PATENTSCHRIFT

(11) **EP 3 795 026 B1**
(45) Veröffentlichungstag und Bekanntmachung des Hinweises auf die Patenterteilung: **28.01.2026**
(21) Anmeldenummer: 20202241.4
(22) Anmeldetag: 14.08.2013
(51) Int. Cl.: A44B 18/00, E04F 13/08, E04B 1/76, E04F 13/24, E04F 13/04, E04F 15/02

(54) **ABDECKSYSTEM FÜR ISOLATIONSEINRICHTUNGEN AN BAU- UND TRAGWERKEN**
COVERING SYSTEM FOR INSULATION DEVICES ON BUILDING AND SUPPORTING STRUCTURES
SYSTÈME DE COUVERTURE POUR AGENCEMENTS D'ISOLATION SUR DES CONSTRUCTIONS ET DES CHARPENTES

(30) Priorität: 04.09.2012 DE 102012017529
(43) Veröffentlichungstag der Anmeldung: 24.03.2021
(62) Teilanmeldung aus: 13753092.9
(73) Patentinhaber: Gottlieb Binder GmbH & Co. KG, 71088 Holzgerlingen (DE)
(72) Erfinder: Poulakis, Konstantinos, 71157 Hildrizhausen (DE)
(74) Vertreter: Kohler Schmid Möbus Patentanwälte

(56) Entgegenhaltungen:
- EP-A1- 0 990 746
- EP-A1- 2 365 156
- EP-A2- 1 795 654
- WO-A2-2009/126768
- DE-A1- 102004 015 321
- DE-A1- 19 752 819
- GB-A- 2 188 080
- US-A- 5 110 649
- US-A- 5 482 755
- US-A- 5 490 890

## Beschreibung

Die Erfindung betrifft ein Abdecksystem für Isolationseinrichtungen an Bau-und Tragwerken.

Ein Abdecksystem dieser Art ist bereits aus dem Dokument DE 10 2010 047 242 AI bekannt. Bei dem bekannten System sind mittels Verankerungselementen in der Art von Dübelschrauben Wärmedämmplatten an einem bauseitigen Untergrund, wie einem Mauerwerk, anbringbar. An den vom bauseitigen Untergrund abgewandten Enden der Verankerungselemente befinden sich geringfügig aus der Außenseite der Wärmedämmplatten vorstehende Halteteller, die Anbringstellen für Bauteile bilden, beispielsweise in Form plattenförmiger Fassadenelemente. Die Verankerung dieser Bauelemente erfolgt über einen Haftverschluss, gebildet aus Haftverschlusselementen, die seitens der Wärmedämmplatten an den tellerartigen Anbringstellen festgelegt sind, und durch hierzu korrespondierende Haftverschlusselemente einer Verbindungseinrichtung, die sich an der den Wärmedämmplatten zugewandten Seite der plattenförmigen Bauteile befinden. Diese Verbindungseinrichtung weist eine Trägerfläche auf, die, mit einer Seite großflächig am jeweiligen plattenförmigen Bauteil anliegend, mit diesem fest verbunden ist und an ihrer anderen Seite die Haftverschlusselemente ausbildet, die mit den korrespondierenden Haftverschlusselementen an den tellerartigen Anbringstellen in Hafteingriff bringbar sind. Diese Art der Verankerung durch Bilden eines Haftverschlusses ermöglicht ein einfaches und schnelles Anbringen der plattenförmigen Bauelemente, wobei die vorteilhafte Möglichkeit besteht, durch ein Lösen des gebildeten Haftverschlusses ein nachträgliches Ausrichten oder ein gegebenenfalls erforderliches Austauschen von Bauelementen vorzunehmen. Die bekannte Lösung ist jedoch insofern nicht völlig zufriedenstellend, als die Sicherheit der Befestigung von der Beschaffenheit der plattenförmigen Bauelemente abhängt. Dadurch ist die sichere Anbringung der die Haftverschlusselemente aufweisenden Trägerfläche in starkem Maße von der Oberflächenbeschaffenheit des jeweils anzubringenden Bauteils abhängig, so dass man auf die Benutzung geeigneter Materialien für derartige, anzubringende Fassadenelemente eingeschränkt ist. Insbesondere ergeben sich Schwierigkeiten bei Bauelementen aus geschlossenzelligen Schaumstoffen.

Die US 5 110 649 beschreibt ein Verschlussmittel, insbesonderen mit Haken und Schlaufen, zur Befestigung an anderen Gegenständen, wie Polyurethanschaum- Sitzkissen für Automobile, Möbel und dergleichen. Dabei wird ein Teil eines Befestigungselements, während des Formprozesses in einen Schaumstoffgegenstand eingearbeitet, um an einem anderen Gegenstand befestigt zu werden, der den Gegenpart des Befestigungselements trägt.

Weitere Abdecksysteme gehen aus der WO 2009/123768 A2, der EP 1 795 654 A2, der DE 197 52 819 AI, der EP 0 990 746 AI, der US 5 482 755 A, der DE 10 2004 015 321 AI, der EP 2 365 156 A1, der GB 2 188 080 A und der US 5 490 890 A hervor.

Im Hinblick auf diese Problematik stellt sich die Erfindung die Aufgabe, ein Abdecksystem zur Verfügung zu stellen, das bei Beibehaltung der im genannten Stand der Technik gebotenen Vorteile eine sichere Festlegung auch von Bauteilen ermöglicht, die aus geschlossenzelligen Schaummaterialien bestehen.

Erfindungsgemäß ist diese Aufgabe durch ein Abdecksystem gelöst, das die Merkmale des Patentanspruchs 1 in seiner Gesamtheit aufweist.

Gemäß Anspruch 1 besteht eine wesentliche Besonderheit der Erfindung darin, dass auf der den Haftverschlusselementen abgewandten Seite der Trägerfläche eine reaktive Funktionsfläche als weitere Komponente der Verbindungseinrichtung angebracht ist, die unter vorgebbarem Formgebungsdruck und einer vorgebbaren Reaktionstemperatur mit einem vorzugsweise geschlossenzelligen Schaummaterial des Abdecksystems dauerhaft verbunden ist**.**

Dadurch, dass im Unterschied zu einer üblichen Klebeverbindung zwischen der Trägerfläche und dem zugehörigen Bauteil mittels einer an der Trägerfläche befindlichen reaktiven Funktionsfläche ein unter Druck bei einer Reaktionstemperatur durchgeführter Anschmelzvorgang stattfindet, lässt sich eine sichere Verbindung der Trägerfläche mit Bauteilen realisieren, selbst wenn diese eine für übliche Klebeverbindungen ungünstige Oberflächenbeschaffenheit aufweisen. Insbesondere eröffnet sich dadurch die vorteilhafte Möglichkeit, die Trägerfläche auch an Bauteilen mit ungünstiger Oberflächenbeschaffenheit sicher anzubringen, beispielsweise an vorzugsweise geschlossenzelligen Schaummaterialien, beispielsweise aus Bläh- oder Schaumglas oder aus einem Styropormaterial.

In vorteilhafter Weise ist die Reaktionsfläche als Folie auf die Trägerfläche aufkaschiert oder sonst formschlüssig oder stoffschlüssig mit dieser verbunden.

Gemäß Anspruch 1 ist die reaktive Funktionsfläche mit einer Gitter- oder Netzstruktur verbunden, die vollflächig die Trägerfläche mit abdeckt und mit dieser reaktiv verbunden ist. Die so gebildete Verbindungseinrichtung zeichnet sich durch besonders günstige Struktureigenschaften aus.

Für eine Verbindung mit einem Bläh- oder Schaumglas als vorzugsweise geschlossenzelliges Schaummaterial kann die reaktive Funktionsfläche in vorteilhafter Weise aus einer thermoadhesiven Folie aus Polyurethanharz gebildet sein. Beim Formgebungsprozess geht wünschenswerterweise Polyurethan auch eine chemische Verbindung ein mit dem Bindemittel, was üblicherweise dem Schaumglas beigemischt ist. Auch kann die reaktive Funktionsfläche für eine Verbindung mit einem Styropormaterial als vorzugsweise geschlossenzelliges Schaummaterial aus modifiziertem Polyethylen gebildet sein.

Hinsichtlich der Trägerfläche kann die Anordnung mit Vorzug so getroffen sein, dass sie aus einem Velours mit geschlossenen Polfäden oder aus einem Gewirke, vorzugsweise aus Polyamid 6 - Kunststoffmaterial, gebildet ist.

Hinsichtlich der Ausbildung des Haftverschlusses kann die Anordnung mit Vorteil so getroffen sein, dass eines der Haftverschlusselemente ein Haken-Verschlussmaterial ist, das mit Wandteilen des Bau- oder Tragwerkes oder mit der Seite der jeweiligen Isolationseinrichtung, die den Haftverschlusselementen der Trägerfläche der Verbindungseinrichtung zugewandt sind, fest verbindbar ist.

Bei der Herstellung der Verbindung mit Hilfe der reaktiven Funktionsfläche kann mit besonderem Vorteil so vorgegangen werden, dass bei einer Reaktionstemperatur von 120 °C bis 150 °C, bevorzugt zwischen 130 °C und 150 °C, besonders bevorzugt zwischen 135 °C und 140 °C, die als Polyurethanfolie ausgebildete reaktive Funktionsfläche die Verbindung mit dem Bläh- oder Schaumglas bei einem vorgebbaren Formgebungsdruck eingeht, weil in diesem Bereich das Bindemittel, das dem Bläh- bzw. Schaumglas beigemischt ist, mit der gewünschten Geschwindigkeit ausreagiert. Dabei verbindet das Bindemittel nicht nur die einzelnen Granulate aus Bläh- und Schaumglas miteinander, sondern wünschenswerterweise geht es eine chemische Verbindung auch mit der Polyurethanfolie ein. Das Temperaturverhalten der Folie ist dabei so gewählt, dass ein bestimmter Viskositätsbereich im Zeitpunkt der Formgebung erzielt wird, so dass es eine formschlüssige Verbindung mit dem Bläh- und Schaumglas eingeht. Bei der Entformung/Abkühlung zeigt das ausgewählte thermoplastische Material eine ausreichende Kohäsion, um den hergestellten Verbund formschlüssig zu entformen.

Bei einer Art der Isolationseinrichtung, bei der die Verbindungseinrichtung einem plattenförmigen Bauelement aus Bläh- oder Schaumglas zugeordnet ist, kann das Abdecksystem den folgenden Aufbau haben:
- Velours;
- reaktive Funktionsfläche;
- Gitter- oder Netzstruktur;
- Bläh- oder Schaumglas; und
- Gitterstruktur.

Bei einer Isolationseinrichtung, bei der die Verbindungseinrichtung an einem an einem bauseitigen Untergrund anzubringenden Dämmmaterial angeordnet ist, kann das Abdecksystem folgenden Aufbau haben:
- Velours;
- reaktive Funktionsfläche;
- geschlossenzelliges Schaummaterial, vorzugsweise in Form von Styropor oder Polyurethanschaum; und
- wahlweise als Abschluss eine Bläh- oder Schaumglasabdeckung für das geschlossenzellige Schaummaterial:

Nachstehend ist die Erfindung anhand von in der Zeichnung dargestellten Ausführungsbeispielen im Einzelnen erläutert. Es zeigen:
- Fig. 1: einen abgebrochenen Längsschnitt einer Isolationseinrichtung für Gebäude, die mit einem Ausführungsbeispiel des erfindungsgemäßen Abdecksystems versehen ist, wobei Komponenten der zugehörigen Verbindungseinrichtung und eines mit ihr gebildeten Haftverschlusses stark schematisch vereinfacht und nicht maßstabsgetreu dargestellt sind;
- Fig. 2: eine perspektivische Schrägansicht der Verbindungseinrichtung eines Ausführungsbeispiels eines nicht erfindungsgemäßen Abdecksystems, gesehen auf die den Haftversalusselementen abgewandte Seite der Trägerfläche;
- Fig. 3: eine der Fig. 2 ähnliche Schrägansicht der Verbindungseinrichtung eines Ausführungsbeispiels der Erfindung
- Fig. 4: eine stark schematisch vereinfachte, vergrößert und auseinandergezogen gezeichnete Darstellung des Aufbaus eines Ausführungsbeispiels des Abdecksystems, bei dem die in Fig. 3 gezeigte Verbindungseinrichtung vorgesehen ist; und
- Fig. 5: eine der Fig. 4 ähnliche Darstellung des Aufbaus des erfindungsgemäßen Abdecksystems in Anwendung bei einer anderen Art einer Isolationseinrichtung.

Die Fig. 1 zeigt ein Ausführungsbeispiel des erfindungsgemäßen Abdecksystems in Verbindung mit einer Isolationseinrichtung 2, die eine Aufeinanderfolge von Dämmplatten 4 aufweist, die an einem bauseitigen Untergrund, wie einem Mauerwerk 6, angebracht sind. Die Dämmplatten 4, von deren Aufeinanderfolge in Fig. 1 lediglich eine sichtbar ist, sind aus Steinwolle oder aus einem geschlossenzelligen Schaummaterial, wie Styropor oder Polyurethan, hergestellt. Bei dem ih Fig. 1 gezeigten Beispiel sind die Dämmplatten 4 mittels Dübelschrauben 8 mit einem Tellerkopf 18 befestigt. Die Außenseite dieser Tellerköpfe 18 bildet jeweils eine Anbringstelle für das der Isolationseinrichtung 2 zugeordnete Abdecksystem 20. Zu diesem Zweck ist an der Außenfläche jeder der Tellerköpfe 18 ein Haftverschlusselement 22 festgelegt, beispielsweise durch Kleben oder Schweißen bei aus Kunststoff bestehenden Haftverschlusselementen.

Bei dem in Fig. 1 gezeigten Beispiel weist das Abdecksystem 20 als Abdeckteile plattenförmige Bauteile 26 auf, die als Fassadenteile dienen und von denen lediglich ein Bauelement 26 in Fig. 1 sichtbar ist. Bei diesen Bauelementen 26 handelt es sich um ein geschlossenzelliges Schaummaterial, vorliegend in Form eines sog. Bläh- oder Schaumglases. Die Benutzung von Bläh- oder Schaumglas ist ökologisch vorteilhaft, weil dieser Baustoff aus recyceltem Altglas herstellbar ist, wobei das gesammelte Altglas in geschlossenem Recyclingkreislauf vollständig verwertbar ist. Dieser Baustoff ist als Fassadenbestandteil sehr gut geeignet, weil Bläh- oder Schaumglas leichtgewichtig, wärmedämmend, schalldämmend, druckstabil, nicht brennbar, säurebeständig, schädlingssicher und leicht zu bearbeiten ist. Auch ist ein Recycling prinzipiell möglich, indem das Bläh- oder Schaumglas wieder eingeschmolzen wird.

Als Schaummaterial bietet ein derartiger Baustoff an sich keine besonders günstigen Voraussetzungen zur Bildung einer dauerhaften Verbindung mit einem zugeordneten Bau- oder Tragwerk. Dieses Problem löst das erfindungsgemäße Abdecksystem mittels der speziellen Ausbildung der Verbindungseinrichtung 24. Einzelheiten des Aufbaus der Verbindungseinrichtung 24 sind aus den weiteren Fig. 3 bis 5 deutlicher ersichtlich. Hauptbestandteil der Verbindungseinrichtung 24 ist eine Trägerfläche 28, die an einer Seite ein Haftverschlusselement 30 ausbildet. Dieses korrespondiert mit dem Haftverschlusselement 22, das sich an der jeweiligen Anbringstelle der Isolationseinrichtung 2 befindet,_ genauer gesagt an den tellerförmigen Deckelteilen 18 an den Dämmplatten 4. Beim vorliegenden Beispiel weist das Haftverschlusselement 30 an der jeweiligen Trägerfläche 28 Verhakungselemente in Form von Schlingen oder Schlaufen auf, die mit haken-oder pilzkopfförmigen Verhakungselementen der betreffenden Haftverschlusselemente 22 der Isolationseinrichtung 2 zusammenwirken. Die Trägerfläche 28 ist beim vorliegenden Beispiel aus einem Velours mit geschlossenen Polfäden oder aus einem Gewirke, beispielsweise aus Polyamid-6-Kunststoffmaterial, gebildet. Zur Bildung der Verhakungselemente 32 am Velours der Trägerfläche 28 und der Verhakungselemente für die Haftverschlusselemente 22 der Isolationseinrichtung 2 kann in der aus dem Dokument DE 10 2008 007 913 AI an sich bekannten Art und Weise vorgegangen werden. Beim vorliegenden Beispiel sind die Verhakungselemente 32 des Haftverschlusselements 30 der Trägerfläche 28 der Verbindungseinrichtung 24 als Schlaufen oder Schlingen gebildet, während es sich bei den Haftverschlusselementen 22 um Verhakungselemente in der Art von Pilzköpfen handelt.

Auf der dem Haftverschlusselement 30 abgewandten Seite 34 der Trägerfläche 28 ist als weitere Komponente der Verbindungseinrichtung 24 eine Funktionsfläche 36 angebracht. Diese ist als Folie auf die Trägerfläche 28 aufkaschiert oder sonst formschlüssig oder stoffschlüssig mit dieser verbunden. Um eine dauerhafte Verbindung mit einem geschlossenzelligen Schaummaterial in Form eines Bläh- oder Schaumglases herzustellen, ist die reaktive Funktionsfläche 36 aus einer thermoadhesiven Folie aus Polyurethanharz gebildet. Wenn als geschlossenzelliges Schaummaterial ein Styropormaterial vorgesehen ist, ist die Funktionsfläche 36 aus Polyethylen gebildet. Diese thermoadhesive Schicht ermöglicht durch Anwendung von Druck und Wärme eine dauerhafte Verbindung mit dem geschlossenzelli-gen Schaummaterial des betreffenden Bauelements 26, beispielsweise aus Bläh-oder Schaumglas. Bei einer Polyurethanfolie als Funktionsfläche 36 kann die Verbindung in der Art eines Anschmelzens bei Reaktionstemperaturen im Bereich von 120°C bis 150 °C bei einem Formgebungsdruck im Bereich von etwa 150 bar ausgebildet werden. Bei einem Polyurethanharz kann vorzugsweise eine Reaktionstemperatur zwischen 135 °C und 140 °C angewendet werden.

Die Fig. 3 und 4 zeigen, dass die Funktionsfläche 36 mit einer Gitter- oder Netzstruktur 38 bedeckt ist, die mit der Funktionsfläche 36 reaktiv verbunden ist. Die Gitterstruktur 38 kann aus einem Glasfasergewebe gebildet sein.

Wie Fig. 4 ebenfalls entnehmbar ist, kann, wie dies auch bei der Gitterstruktur 38 der Fall ist, auch an der von der Verbindungseinrichtung 24 abgewandten Seite des Bauelements 26 eine Gitterstruktur 40 angebracht sein. Diese kann beispielsweise als Grundelement für einen Fassaden-Außenputz dienen.

Während Fig. 4 den Aufbau des Verbindungssystems 24 für eine Isolationseinrichtung 2 verdeutlicht, wie sie in Fig. 1 gezeigt ist, wo die Dämmplatten 4 am bauseitigen Mauerwerk 6 anliegen, verdeutlicht die Fig. 5 einen Aufbau, bei dem die Verbindungseinrichtung 24 die dauerhafte Verbindung zwischen dem Mauerwerk 6 und Wärmedämmplatten 4 herstellt. In diesem Falle ermöglicht die reaktive Funktionsfläche 36 die dauerhafte Verbindung der Trägerfläche 28 mit dem geschlossenzelligen Schaummaterial der Dämmplatten 4, beispielsweise aus Styropor oder Polyurethan. Optional kann wiederum, was in Fig. 5 nicht dargestellt ist, an der Außenseite 42 der Wärmedämmplatten 4 ein Bauelement oder Fassadenelement, wie das aus Bläh- oder Schaumglas gebildete Bauelement 26, angebracht sein, wobei für die Verbindung mit der Außenseite 42 wiederum eine Verbindungseinrichtung 24 mit Trägerfläche 28 und Funktionsfläche 36 vorgesehen wäre. Auch könnte bei dem System von Fig. 5 als Teil der Verbindungseinrich: tung 24 wieder eine zusätzliche Gitter- und Netzstruktur 38 an der Funktionsfläche 36 der jeweiligen Verbindungseinrichtung 24 vorgesehen sein.

## Patentansprüche

1. Abdecksystem für Isolationseinrichtungen (2) an Bau- und Tragwerken, wobei das Abdecksystem eine Verbindungseinrichtung (24) aufweist, bestehend aus einer Trägerfläche (28), die Haftverschlusselemente (30) aufweist, die mit korrespondierend ausgebildeten Haftverschlusselementen (22) verbindbar sind, wobei auf der den Haftverschlusselementen (30) abgewandten Seite (34) der Trägerfläche (28) eine reaktive Funktionsfläche (36) als weitere Komponente der Verbindungseinrichtung (24) angebracht ist, die unter vorgebbarem Formgebungsdruck und einer vorgebbaren Reaktionstemperatur mit einem vorzugsweise geschlossenzelligen Schaummaterial (4; 26) des Abdecksystems (20) dauerhaft verbunden ist,
wobei die reaktive Funktionsfläche (36) mit einer Gitter- oder Netzstruktur (38) verbunden ist, die vollflächig die Trägerfläche (28) mit abdeckt, wobei
die reaktive Funktionsfläche (36) mit der Gitter- oder Netzstruktur (38) reaktiv verbunden ist.

2. Abdecksystem nach Anspruch 1, **dadurch gekennzeichnet, dass** die reaktive Funktionsfläche (36) als Folie auf die Trägerfläche (28) aufkaschiert oder sonst formschlüssig oder stoffschlüssig mit dieser verbunden ist.

3. Abdecksystem nach einem der vorstehend genannten Ansprüche,. **dadurch gekennzeichnet, dass** die reaktive Funktionsfläche (36) für eine Verbindung mit einem Bläh- oder Schaumglas (26) als vorzugsweise geschlossenzelliges Schaummaterial aus einer thermoadhesiven Folie aus Polyurethanharz gebildet ist oder dass die reaktive Funktionsfläche (36) für eine Verbindung mit einem Styropormaterial (4) als vorzugsweise geschlossenzelliges Schaummaterial aus modifiziertem Polyethylen gebildet ist.

4. Abdecksystem nach einem der vorstehend genannten Ansprüche, **dadurch gekennzeichnet, dass** die Trägerfläche (28) aus einem Velours mit geschlossenen Polfäden oder aus einem Gewirke, vorzugsweise aus Polyamid-6-Kunststoffmaterial, gebildet ist.

5. Abdecksystem nach einem der vorstehend genannten Ansprüche, **dadurch gekennzeichnet, dass** eines der Haftverschlusselemente (22, 30) ein Haken-Verschlussmaterial (22) ist, das mit Wandteilen (18) des Bau- oder Tragwerkes oder mit der Seite der jeweiligen Isolationseinrichtung (2), die den Haftverschlusselementen (30) der Trägerfläche (28) der Verbindungseinrichtung zugewandt ist, fest verbindbar ist.

6. Abdecksystem nach einem der vorstehend genannten Ansprüche, **dadurch gekennzeichnet, dass** bei einer Reaktionstemperatur von 120 °C bis 150 °C, bevorzugt zwischen 130 °C und 150 °C, besonders bevorzugt zwischen 135 °C und 140 °C, die als thermoplastisch ausgebildete reaktive Funktionsfläche (36) die Verbindung mit dem Bläh- oder Schaumglas (26) als vorzugsweise geschlossen-zelligem Schaummaterial eingeht.

7. Abdecksystem nach einem der vorstehend genannten Ansprüche, **dadurch gekennzeichnet, dass** es bei einer Art der Isolationseinrichtung (2) den folgenden Aufbau hat:
- Velours (28);
- reaktive Funktionsfläche (36);
- Gitter- oder Netzstruktur (38);
- Bläh- oder Schaumglas (26); und
- Gitterstruktur (40).

8. Abdecksystem nach einem der Ansprüche 1 bis 6, **dadurch gekennzeichnet, dass** es bei einer weiteren Art der Isolationseinrichtung (2) den folgenden Aufbau hat:
- Velours (28);
- reaktive Funktionsfläche (36);
- -geschlossenzelliges Schaummaterial (4), vorzugsweise in Form von Styropor oder Polyurethanschaum; und
- wahlweise als Abschluss eine Bläh- oder Schaumglasabdeckung für das geschlossenzellige Schaummaterial.

## Claims

1. Covering system for insulation devices (2) on buildings and supporting structures, wherein the covering system has a connecting device (24) consisting of a support surface (28) which has adhesive closure elements (30) that can be connected to correspondingly designed adhesive closure elements (22), wherein a reactive functional surface (36) is attached on the side (34) of the support surface (28) facing away from the adhesive closure elements (30) as a further component of the connecting device (24), which is permanently connected with a preferably closed-cell foam material (4; 26) of the covering system (20) under predeterminable forming pressure and a predeterminable reaction temperature,
wherein the reactive functional surface (36) is connected to a grid or net structure (38) that covers the entire support surface (28), wherein
the reactive functional surface (36) is reactively connected to the grid or net structure (38).

2. Covering system according to claim 1, **characterised in that** the reactive functional surface (36) is laminated onto the support surface (28) as a film or is otherwise connected to it in a form-fitting or material-bonding manner.

3. Covering system according to one of the preceding claims, **characterised in that** the reactive functional surface (36) is formed as a preferably closed-cell foam material from a thermoadhesive film of polyurethane resin for connection to an expanded glass or foam glass (26), or that the reactive functional surface (36) is formed as a preferably closed-cell foam material from modified polyethylene for connection to a polystyrene material (4).

4. Covering system according to one of the preceding claims, **characterised in that** the support surface (28) is formed from a velour with closed pile threads or from a knitted fabric, preferably of polyamide-6 plastic material.

5. Covering system according to one of the preceding claims, **characterised in that** one of the adhesive closure elements (22, 30) is a hook closure material (22) which can be firmly connected to wall parts (18) of the building or supporting structure or to the side of the respective insulation device (2) which faces the adhesive closure elements (30) of the support surface (28) of the connecting device.

6. Covering system according to one of the preceding claims, **characterised in that** at a reaction temperature of 120 °C to 150 °C, preferably between 130 °C and 150 °C, preferably between 135 °C and 140 °C, the reactive functional surface (36), which is designed to be thermoplastic, forms a bond with the expanded glass or foamed glass (26) as a preferably closed-cell foam material.

7. Covering system according to one of the preceding claims, **characterised in that** it has the following structure for one type of insulation device (2):
- velour (28);
- reactive functional surface (36);
- grid or mesh structure (38);
- expanded glass or foamed glass (26); and
- grid structure (40).

8. Covering system according to one of claims 1 to 6, **characterised in that** it has the following structure for a further type of insulation device (2):
- velour (28);
- reactive functional surface (36);
- closed-cell foam material (4), preferably in the form of polystyrene or polyurethane foam; and
- optionally, as a finish, an expanded glass or foam glass cover for the closed-cell foam material.

## Revendications

1. Système de recouvrement dévolu à des dispositifs d'isolation (2) implantés sur des édifices et sur des structures porteuses, ledit système de recouvrement comportant un dispositif de liaison (24) constitué d'une surface de support (28) dotée d'éléments (30) de fermeture par adhérence pouvant être reliés à des éléments (22) de fermeture par adhérence de réalisation concordante, sachant qu'une surface fonctionnelle réactive (36), matérialisant un composant supplémentaire dudit dispositif de liaison (24) et située du côté (34) de la surface de support (28) tourné à l'opposé des éléments (30) de fermeture par adhérence, est reliée durablement, sous l'effet d'une pression de formage pouvant être prédéfinie et d'une température de réaction pouvant être prédéfinie, à un matériau en mousse (4 ; 26) dudit système de recouvrement (20), préférentiellement muni d'alvéoles fermés,
la surface fonctionnelle réactive (36) étant reliée à une structure (38) en treillis ou en réseau qui recouvre, associativement, l'intégralité de la superficie de la surface de support (28), sachant que
ladite surface fonctionnelle réactive (36) est reliée par effet réactif à ladite structure (38) en treillis ou en réseau.

2. Système de recouvrement selon la revendication 1, **caractérisé par le fait que** la surface fonctionnelle réactive (36) est laminée sous forme de film sur la surface de support (28), ou est reliée à cette dernière d'une manière autre, par complémentarité de formes ou par solidarisation matérielle.

3. Système de recouvrement selon l'une des revendications précitées, **caractérisé par le fait que** la surface fonctionnelle réactive (36) est constituée d'un film thermoadhésif en résine de polyuréthane, en vue d'une liaison avec un verre (26) expansé ou cellulaire en tant que matériau en mousse préférentiellement muni d'alvéoles fermés ; ou **par le fait que** ladite surface fonctionnelle réactive (36) consiste en du polyéthylène modifié, en vue d'une liaison avec un matériau (4) en polystyrène en tant que matériau en mousse préférentiellement muni d'alvéoles fermés.

4. Système de recouvrement selon l'une des revendications précitées, **caractérisé par le fait que** la surface de support (28) est constituée d'un velours à fils de poil fermés, ou d'un tricoté en une matière synthétique, de préférence en du polyamide 6.

5. Système de recouvrement selon l'une des revendications précitées, **caractérisé par le fait que** l'un des éléments (22, 30) de fermeture par adhérence est un matériau (22) de fermeture par accrochage pouvant être relié, de façon rigide, à des parties de paroi (18) de l'édifice ou de la structure porteuse, ou bien au côté du dispositif d'isolation (2) respectif qui pointe vers les éléments (30) de fermeture par adhérence de la surface de support (28) du dispositif de liaison.

6. Système de recouvrement selon l'une des revendications précitées, **caractérisé par le fait que**, lorsqu'il règne une température de réaction de 120 °C à 150 °C, de préférence comprise entre 130 °C et 150 °C, entre 135 °C et 140 °C avec préférence particulière, la surface fonctionnelle réactive (36), de conception thermoplastique, entre en liaison avec le verre (26) expansé ou cellulaire qui constitue un matériau en mousse préférentiellement muni d'alvéoles fermés.

7. Système de recouvrement selon l'une des revendications précitées, **caractérisé par le fait que**, dans un type de dispositif d'isolation (2), il présente l'organisation structurelle suivante :
- velours (28) ;
- surface fonctionnelle réactive (36) ;
- structure (38) en treillis ou en réseau ;
- verre (26) expansé ou cellulaire ; et
- structure (40) en treillis.

8. Système de recouvrement selon l'une des revendications 1 à 6, **caractérisé par le fait que**, dans un autre type de dispositif d'isolation (2), il présente l'organisation structurelle suivante :
- velours (28) ;
- surface fonctionnelle réactive (36) ;
- matériau en mousse (4) à alvéoles fermés, de préférence sous forme de polystyrène ou de mousse de polyuréthane ; et
- sélectivement, en phase finale, un recouvrement en verre expansé ou cellulaire dédié audit matériau en mousse à alvéoles fermés.
